# FASCICULE DE BREVET EUROPEEN

(11) **EP 1 207 768 B1**
(45) Date de publication et mention de la délivrance du brevet: **10.12.2003**
(21) Numéro de dépôt: 00958667.8
(22) Date de dépôt: 11.08.2000
(51) Int. Cl.: A47C 7/46

(54) **CHAISE A DOSSIER DE PROTECTION COMPORTANT UN PROFIL STOPPANT LE RUISSELLEMENT**
STUHL MIT GESCHÜTZTER RÜCKENLEHNE MIT EINEM PROFIL GEGEN TRIEFEN
CHAIR WITH PROTECTIVE BACK COMPRISING A PROFILE PROTECTING AGAINST TRICKLING WATER

(30) Priorité: 16.08.1999 FR 9910509
(43) Date de publication de la demande: 29.05.2002
(73) Titulaire: Fantino, Gilles, 06100 Nice (FR)
(72) Inventeur: Fantino, Gilles, 06100 Nice (FR)
(86) Numéro de dépôt international: FR0002301
(87) Numéro de publication internationale: WO01012016

(56) Documents cités:
- DE-A- 19 830 500
- FR-A- 2 713 064
- GB-A- 1 306 104
- US-A- 4 522 446
- US-A- 5 094 507

## Description

L'invention s'applique en particulier aux sièges, chaises, fauteuils, bancs d'extérieurs.

Les chaises d'extérieur ne possèdent traditionnellement pas de protection propre à la pluie et aux salissures.

L'état de la technique permet de connaître :
- Brevet Européen EP-A-0731 657 (FANTINO) : "Siège dont le dossier articulé fait office de couverture de protection pour l'assise lorsqu'il est rabattu."

Ce dossier, pour autant qu'il protège l'assise de la pluie en la recouvrant lorsqu'on le bascule sur celle-ci, ne possède pas de profil intérieur.

Il pourra comporter d'éventuelles "Joues latérales sensiblement verticales" qui constituent, dans ce cas particulier, une forme spécifique de dossier.

En temps de pluie, l'écoulement de l'eau venant de la face extérieure du dossier, qui est en position relativement horizontale, vas atteindre les rebords de celui-ci et se transmettre partiellement par ruissellement sur sa face intérieure.

Le problème est similaire pour des chaises classiques dont le dossier non articulé serait plein et aurait une largeur plus importante que l'assise, ces chaises pouvant êtres basculées en avant par rapport à leurs pieds tout en prenant appui par exemple sur une table avec le dossier.

Hormis le fait que cette solution apporte une protection inférieure au siège à dossier de protection articulé due à une plus grande vulnérabilité de l'assise aux intempéries et qu'il est plus difficile d'obtenir une position relativement horizontale du dossier, cette disposition ne permet pas d'éviter le ruissellement de l'eau sur la face intérieure de celui-ci.

Dans le cas d!un fauteuil, la présence d'accoudoirs rajoute le problème supplémentaire du ruissellement de l'eau sur la face ou l'on pose les bras, lorsque lesdits accoudoirs sont en position de protection c'est à dire sensiblement verticaux.

La chaise selon l'invention, permet de remédier à ces problèmes. En effet, le siège, chaise, fauteuil ou banc étant du type à dossier plein, articulé ou pas, faisant office de couverture de protection pour l'assise, de par ses dimensions et lorsqu'il est en position relativement horizontale, est caractérisé par le fait que ledit dossier comporte sur tout ou partie du pourtour de sa face intérieure un profil de rupture d'écoulement constitué par une arête accolée à une rainure, une rainure, ou une arête saillante permettant de stopper le ruissellement des gouttes d'eau venant de la face extérieure et des rebords. Le profil empêchant le passage des gouttes du fait de la discontinuité de la face ou elles ruissellent, celles-ci sont condamnées à la chute et l'on obtient ainsi une protection totale à la pluie.

Selon des modes de réalisation particuliers :
- Le profil peut s'intégrer sur les bords des accoudoirs d'un fauteuil.
- Un même profil peut varier d'une forme à une autre selon les types : arête accolée à une rainure, rainure ou arête saillante.
- Les dessins ci-joints sont donnés à titre d'exemples indicatifs. Ils représentent un mode de réalisation préféré. Ils permettront de comprendre aisément l'invention.

La FIG. 1 représente un fauteuil selon l'invention.

La FIG. 2 représente une coupe du dossier suivant A

La FIG. 3 représente une coupe du dossier suivant B

La FIG. 4 est une vue en coupe d'un des deux accoudoirs suivant C.

La FIG. 5 représente un siège à dossier articulé de protection selon l'invention.

La FIG. 6 est une vue en coupe du dossier suivant D.

La FIG. 7 est une vue en coupe du dossier suivant E.

En référence à ces dessins et selon un mode particulier représenté FIG. 1, le fauteuil (1) possède un dossier plein (2) de dimensions en largeur plus importantes que l'assise (3).Le dossier (2) comporte sur son pourtour intérieur un profil (4) composé d'une arête (5) accolée à une rainure (6).Les vues en coupe suivant A représentée FIG. 2 ou en coupe suivant B représentée FIG. 3 mettent en évidence les formes caractéristiques du profil (4).

Le profil (4) se prolonge du dossier (2) aux accoudoirs (7) en se transformant en une simple rainure (8) que l'on pourra retrouver de chaque coté des accoudoirs (7). Dans un autre mode de réalisation, représenté FIG. 5,

Le siège (9) à dossier de protection articulé (10) comporte sur son pourtour intérieur, un profil (4) qui est constitué sur les bords latéraux et en partie inférieure dudit dossier (10) par une légère arête saillante (11).Sur la partie supérieure du dossier (10) le profil se transforme en une rainure (8).Les vues en coupe suivant D représentée FIG. 6 ou en coupe suivant E représentée FIG. 7 mettent en évidence les formes caractéristiques du profil (4).

L'invention concerne plus particulièrement le mobilier de jardin à usage externe, c'est à dire soumis aux intempéries.

## Revendications

1. Siège (9), chaise, fauteuil (1) ou banc comprenant un dossier plein, articulé (10) ou non (2) à une assise (3), le dossier faisant office de couverture de protection pour l'assise (3) lorsqu'il se trouve en position sensiblement horizontale, ledit dossier (10 ou 2) comportant, sur tout ou partie du pourtour de sa face intérieure en regard de l'assise, un profil (4) **caractérisé en ce que** le profil est constitué par une arête accolée à une rainure, une arête saillante, ou une rainure, stoppant ainsi le ruissellement des gouttes d'eau venant de la face extérieure et des rebords.

2. Fauteuil (1) selon la revendication 1 **caractérisé en ce que** le profil (4) peut s'intégrer sur les bords de ses accoudoirs (7).

3. Siège (9), chaise, fauteuil (1) ou banc selon la revendication 1 ou 2 **caractérisé en ce qu'**un même profil (4) peut varier d'une forme à une autre selon les types: Arête accolée à une rainure, rainure ou arête saillante.

## Claims

1. Seat (9), chair, armchair (1) or bench comprising a solid back, articulated (10) or not ( 2) to a seating (3), the back serving as a protective cover for the seating (3) when it is in a roughly horizontal position, the said back (10 or 2) comprising, on all or part of the edge of its interior face opposite the seating, a profile (4) **characterised by** the fact that the profile is constituted by a ridge adjacent to a groove, a protruding ridge, or a groove, thus stopping the streaming of the drops of water from the exterior face and the edges.

2. Armchair (1) according to claim 1 **characterised by** the fact that the profile (4) can be integrated on the edges of its arm rests (7).

3. Seat (9), chair, armchair (1) or bench according to claim 1 or 2 **characterised by** the fact that a given profile (4) may vary from one shape to another according to the types: Ridge adjacent to a groove, groove or protruding ridge.

## Patentansprüche

1. Sitz (9), Stuhl, Sessel (1) oder Bank mit vollwandiger, an einer Sitzfläche (3) gelenkig (10) oder nicht gelenkig (2) gelagerter Rückenlehne, die als Schutzabdeckung für die Sitzfläche (3) dient, wenn sie merklich horizontal positioniert ist, wobei die besagte Rückenlehne (10 bzw. 2) auf dem ganzen, der Sitzfläche gegenüberliegenden Umfang ihrer Innenfläche oder einem Teil davon ein Profil (4) aufweist, **dadurch gekennzeichnet, dass** das Profil als an eine Rille anstoßende Kante, hervorstehende Kante oder Rille ausgebildet ist und als solche das Triefen der Wassertropfen von der Außenfläche und den abstehenden Rändern stoppt.

2. Sessel (1) nach Anspruch 1 **dadurch gekennzeichnet, dass** das Profil (4) in die Ränder seiner Armlehen (7) eingelassen werden kann.

3. Sitz (9), Stuhl, Sessel (1) oder Bank nach Anspruch 1 oder 2 **dadurch gekennzeichnet, dass** ein gleiches Profil (4) je nach Ausführung eine solche oder andere Gestalt annehmen kann: an eine Rille anstoßende Kante, Rille oder hervorstehende Kante.
